# EUROPÄISCHE PATENTSCHRIFT

(11) **EP 1 581 734 B1**
(45) Veröffentlichungstag und Bekanntmachung des Hinweises auf die Patenterteilung: **26.03.2008**
(21) Anmeldenummer: 03799439.9
(22) Anmeldetag: 19.12.2003
(51) Int. Cl.: F02D 41/14

(54) **VERFAHREN UND VORRICHTUNG ZUR DIAGNOSE DER DYNAMISCHEN EIGENSCHAFTEN EINER ZUR ZYLINDERINDIVIDUELLEN LAMBDAREGELUNG VERWENDETEN LAMBDASONDE**
METHOD AND DEVICE FOR DIAGNOSING THE DYNAMIC CHARACTERISTICS OF A LAMBDA PROBE, USED FOR THE LAMBDA REGULATION OF INDIVIDUAL CYLINDERS
PROCEDE ET DISPOSITIF DE DIAGNOSTIC DES PROPRIETES DYNAMIQUES D'UNE SONDE LAMBDA SERVANT A LA REGULATION LAMBDA PAR CYLINDRES INDIVIDUELS

(30) Priorität: 23.12.2002 DE 10260721
(43) Veröffentlichungstag der Anmeldung: 05.10.2005
(73) Patentinhaber: ROBERT BOSCH GMBH, 70442 Stuttgart (DE); Volkswagen Aktiengesellschaft, 38436 Wolfsburg (DE)
(72) Erfinder: KORING, Andreas, 71636 Ludwigsburg (DE); DEIBERT, Ruediger, 73730 Esslingen a. N. (DE); DAETZ, Michael, 38473 Tiddische (DE); SCHNAIBEL, Eberhard, 71282 Hemmingen (DE)
(86) Internationale Anmeldenummer: PCT/DE2003/004250
(87) Internationale Veröffentlichungsnummer: WO 2004/059152

(56) Entgegenhaltungen:
- DE-A- 19 733 107
- DE-A- 19 734 072
- DE-A- 19 737 840
- DE-C- 19 903 721

## Beschreibung

Die Erfindung betrifft ein Verfahren und eine Vorrichtung zur Diagnose der dynamischen Eigenschaften von Lambdasonden im Hinblick auf eine Einzelzylinder-Lambdaregelung gemäß den Oberbegriffen der jeweiligen unabhängigen Ansprüche.

Eine Lambdaregelung, in Verbindung mit einem Katalysator, ist heute das wirksamste Abgasreinigungsverfahren für den Ottomotor. Erst im Zusammenspiel mit derzeit verfügbaren Zünd- und Einspritzsystemen können sehr niedrige Abgaswerte erreicht werden. In den meisten Ländern schreibt der Gesetzgeber sogar Grenzwerte für das Motorabgas vor.

Besonders wirkungsvoll ist der Einsatz eines Dreiwege- oder Selektiv-Katalysators. Dieser Katalysatortyp hat die Eigenschaft, Kohlenwasserstoffe, Kohlenmonoxid und Stickoxide bis zu mehr als 98% abzubauen, falls der Motor in einem Bereich von etwa 1% um das stöchiometrische Luft-Kraftstoff-Verhältnis mit Lambda = 1 betrieben wird. Dabei gibt Lambda an, wieweit das tatsächliche vorhandene Luft-Kraftstoff-Gemisch von dem Wert Lambda = 1 abweicht, der einem zur vollständigen Verbrennung theoretisch notwendigen Massenverhältnis von 14,7 kg Luft zu 1 kg Benzin entspricht, d.h. Lambda ist der Quotient aus zugeführter Luftmasse und theoretischem Luftbedarf.

Bei der Lambdaregelung wird grundsätzlich das jeweilige Abgas gemessen und die zugeführte Kraftstoffmenge entsprechend dem Messergebnis bspw. mittels des Einspritzsystems sofort korrigiert. Als Messfühler wird dabei eine Lambdasonde verwendet, die ein stetiges Lambdasignal um Lambda = 1 messen kann und so ein Signal liefert, das anzeigt, ob das Gemisch fetter oder magerer als Lambda = 1 ist.

Die Wirkung dieser Lambdasonden beruht in an sich bekannter Weise auf dem Prinzip einer galvanischen Sauerstoff Konzentrationszelle mit einem Festkörperelektrolyt.

Es ist weiterhin bekannt, eine Einzelzylinder-Lambdaregelung zur Abgasverbesserung einzusetzen, falls die Lambdasonde aufgrund ihrer dynamischen Eigenschaften in der Lage ist, Lambdaschwankungen im Abgasstrom am Sondeneinbauort, welche durch zylinderindividuelle Lambdaunterschiede hervorgerufen werden, zu folgen.

Durch zeitlich hochauflösende Auswertung des von der Lambdasonde stammenden Signals kann aus dem Summen-Lambdasignal auf das Lambda der einzelnen Motorzylinder, deren Abgas dem Einbauort der Sonde zugeführt wird, geschlossen werden. Damit können zylinderindividuelle Lambda-Unterschiede korrigiert und somit das Abgasergebnis, zumindest jedoch die Abgasstabilität, verbessert werden. Eine solche zylinderindividuelle Lambda-Regelung geht beispielsweise aus der DE 199 03 721 C1 hervor.

Die dynamischen Eigenschaften einer Lambdasonde im Neuzustand sind in einem ausgewählten Betriebsbereich meist ausreichend. Verändern sich jedoch die dynamischen Eigenschaften der Sonde dahingehend, dass zylinderindividuelle Lambdawerte nicht aufgelöst werden können, da die Reaktionszeiten der Sonde sich erhöhen, wird die Lambdaregelung nicht eingreifend tätig, obwohl im Abgas tatsächlich Lambdaschwankungen vorliegen. Ursachen einer reduzierten Sondendynamik sind bspw.

Verengungen von Schutzrohröffnungen der Sonde oder die Verschmutzung von funktionsbestimmenden Sensorkeramikteilen des Festkörperelektrolyten aufgrund von Ablagerungen. Bei Breitbandsonden kommt zusätzlich eine Verschmutzung der dort vorhandenen Diffusionsbarriere in Betracht. Im ungünstigsten Fall führt eine nicht funktionierende Einzelzylinder-Lambdaregelung zur Verletzung der genannten, durch den Gesetzgeber geforderten Abgasgrenzwerte. In diesem Fall müssen die veränderten dynamischen Eigenschaften der Lambdasonde bspw. mittels einer Kontrollleuchte angezeigt werden.

Der vorliegenden Erfindung liegt deshalb die Aufgabe zugrunde, ein Verfahren und eine Vorrichtung der eingangs genannten Art anzugeben, welche eine zuverlässige Diagnose der dynamischen Eigenschaften einer Lambdasonde im Hinblick auf Einzelzylinder-Lambdaregelung gestattet.

Diese Aufgabe wird bei einem Verfahren und einer Vorrichtung zur Diagnose der vorgenannten Art gelöst durch die Merkmale der jeweiligen unabhängigen Ansprüche.

Das erfindungsgemäße Verfahren sieht insbesondere vor, wenigstens eine Stellgröße der Lambdaregelung zu erfassen und mit einer vorgebbaren maximalen Schwelle zu vergleichen und im Falle des Überschreitens der maximalen Schwelle das dynamische Verhalten der Lambdasonde im Hinblick auf die Einsatzfähigkeit für die zylinderindividuelle Lambdaregelung als nicht ausreichend zu bewerten.

Die dynamischen Eigenschaften der Lambdasonde werden in einer ersten erfindungsgemäßen Variante mittels der Einzelzylinderregelung selbst erfasst. Es liegt dabei der Gedanke zugrunde, dass die Arbeitsweise einzelner zylinderindividueller Regler bei nicht ausreichenden dynamischen Eigenschaften divergiert und die zugehörigen Stellgrößen, und zwar eine oder mehrere Stellgrößen, einen vorgebbaren maximalen Schwellwert überschreiten.

In einer zweiten erfindungsgemäßen Variante wird das dynamische Verhalten der Lambdasonde mittels einer Testfunktion, d.h. mittels einer eingeleiteten Störung oder Verstimmung des aktuellen Lambdawertes, erfasst. Die Testfunktion kann einmalig, zeitweilig periodisch oder ereignisgesteuert durchgeführt werden.

Die vorgebbare maximale Schwelle für einen zylinderindividuellen Regler kann bspw. dann überschritten sein, wenn der Regler aktiv ist und der Wert der jeweiligen Stellgröße den vorgebbaren Betrag übertrifft oder die Stellgröße aufgrund ihrer Struktur überhaupt nicht mehr vergrößert werden kann. In diesem Fall werden die dynamischen Eigenschaften der Lambdasonde im Hinblick auf die Einsatzfähigkeit für die Einzelzylinder-Lambdaregelung als nicht ausreichend erachtet.

Die Erfindung betrifft des Weiteren eine Diagnosevorrichtung, welche nach dem erfindungsgemäßen Verfahren arbeitet.

Die Erfindung wird nachfolgend, unter Bezugnahme auf die beigefügte Zeichnung, anhand eines Ausführungsbeispiels noch eingehender erläutert, aus dem sich weitere Merkmale und Vorteile der Erfindung ergeben. Die einzige Figur zeigt eine bevorzugte Ausgestaltung des erfindungsgemäßen Diagnoseverfahrens anhand eines Flussdiagramms.

Die nachfolgend anhand der Figur beschriebene Diagnoseroutine zur Erkennung der Einsatzfähigkeit bzw. Nicht-Einsatzfähigkeit einer Lambdasonde eines Ottomotors wird bevorzugt nur während der Zeit, in welcher eine einzelne Regler aufweisende Einzelzylinderregelung aktiv ist, durchgeführt. Je nach Strategie wird dabei die nachfolgend beschriebene Testfunktion einmalig oder mehrmals ausgeführt und die Ergebnisse der Tests nur solange ausgewertet, wie die Testfunktion aktiv ist.

Nach dem Start 10 der Routine wird zunächst die Motordrehzahl und/oder die Motorlast und/oder der Abgasmassenstrom erfasst 20. Basierend auf diesen Daten wird in Schritt 30 festgestellt, ob der Motor sich überhaupt in einem für die Einzelzylinderregelung und damit für die Erkennung der dynamischen Eigenschaften der Lambdasonde geeigneten Betriebszustand befindet. Ist dies nicht der Fall, wird in Form einer Schleife wieder an den Anfang der Routine zurückgesprungen. Andernfalls werden die Stellgrößen der einzelnen Regler überwacht 40 und nach Erfassen der Stellgrößen wird weiterhin geprüft 50, ob wenigstens eine der Stellgrößen im Betrag eine vorgebbare Maximalschwelle überschreitet. Ist dies nicht der Fall, wird wieder zu Schritt 40 zurückgesprungen, ggf. unter Einbeziehung einer Verzögerungsstufe 60.

Falls eine oder mehrere Stellgrößen der einzelnen Regler eine vorgebbare maximale Schwelle betragsmäßig überschreiten, wird angenommen, dass die dynamischen Eigenschaften der Lambdasonde nicht ausreichend sind.

In einem nächsten Schritt 70 wird geprüft, ob ein geeigneter Zeitpunkt zur Aktivierung der Testfunktion vorliegt. Ist dies zu verneinen, wird diese Prüfung 70 in einer Schleife wiederholt, ebenfalls ggf. unter Einbeziehung einer Verzögerungsstufe.

Andernfalls beginnt die Testroutine damit, dass die aktuell vorliegenden Werte der Stellgrößen der einzelnen Regler zwischengespeichert 80 werden. Danach wird auf die aktuell ermittelten Lambdawerte eine Störung aufgeschaltet 90 und die Stellgrößen der einzelnen Regler beobachtet bzw. erfasst 100.

Im Anschluss daran wird geprüft 110, ob der Regler bzw. die Regler in der Lage ist/sind, die Störung auszuregeln. Ist dies der Fall, wird ggf. ein positives Signal ausgegeben 120, wonach die Dynamik der Sonde ausreichend ist. Andernfalls wird angenommen, dass die dynamischen Anforderungen nicht erfüllt sind und ein entsprechendes negatives Signal ausgegeben 130.

Abschließend wird die Störung zurückgenommen 140 und es erfolgt eine Neuinitialisierung 150 der einzelnen Regler mit den zwischengespeicherten Werten. Daraufhin wird wiederum eine Störung aufgeschaltet, wie durch den Rücksprung 160 angedeutet ist.

Die vorbeschriebene Prozedur oder Routine wird ggf. mehrfach durchgeführt, um die Stellgrößen sozusagen 'iterativ' oder schrittweise optimieren zu können.

Die dynamischen Eigenschaften der Lambdasonde in Bezug auf die Einzelzylinderregelung werden demnach mit Hilfe der Reglerfunktion selbst und/oder der beschriebenen aktiven Testfunktion ermittelt. In einer geeigneten Fahrsituation wird gezielt das Lambda eines Zylinders durch Variation der zylinderindividuellen Kraftstoffmessung um einen vorher definierten Betrag x verstimmt. Bei aktiver Einzelzylinder-Regelung muss sich diese Zylindervertrimmung als zusätzlicher Offset mit etwa dem gleichen Betrag wie die Vertrimmung in der dazugehörigen zylinderindividuellen Stellgröße der Einzelzylinderregelung abbilden. Beträgt die resultierende Stellgrößenänderung nur einen Anteil y der stimulierten Zylindervertrimmung, bedeutet dies, dass die Lambdasonde aufgrund einer reduzierten Dynamik den zylinderindividuellen Schwankungen nicht mehr in vollem Umfang folgen kann. Unterschreitet der Anteil y eine vorgebbare Schwelle z, d.h. ein abgasrelevanter Restfehler x - z kann nicht mehr ausgeregelt werden, muss ein Fehlersignal ausgegeben werden. Der entstehende Abgasnachteil ist in diesem Fall nicht von Belang.

Im Falle einer Gutprüfung, d.h. die Sondendynamik für Einzelzylinder-Lambdaregelung wird als ausreichend erachtet, da die Vertrimmung wird vollständig oder nahezu vollständig ausgeregelt wird, entsteht durch die beschriebene Testfunktion kein Abgasnachteil. Zudem erfolgt nach Abschluss einer Prüfung, wie vorbeschrieben, eine Zurücksetzung der Zylindervertrimmung in den Ausgangszustand.

Es ist anzumerken, dass eine etwa erfasste Änderung der dynamischen Eigenschaften der Lambdasonde für die übrigen Funktionen der Motorsteuerung, die das Lambdasondensignal auswerten, nicht von Relevanz ist und diese daher getrennt zu überwachen sind.

Die Erfindung kann entweder als Hardware oder in Form eines Steuerprogramms als Teil der Motorsteuerung implementiert werden.

## Patentansprüche

1. Verfahren zur Diagnose der dynamischen Eigenschaften einer Lambdasonde, die wenigstens zeitweilig zu einer zylinderindividuellen Lambdaregelung verwendet wird, **dadurch gekennzeichnet, dass** wenigstens eine Stellgröße der Lambdaregelung erfasst und mit einer vorgebbaren maximalen Schwelle verglichen wird und im Falle des Überschreitens der maximalen Schwelle das dynamische Verhalten der Lambdasonde im Hinblick auf die Einsatzfähigkeit für die zylinderindividuelle Lambdaregelung als nicht ausreichend bewertet wird.

2. Verfahren nach Anspruch 1, **dadurch gekennzeichnet, dass** der Wert von Lambda wenigstens eines Zylinders um einen vorgebbaren Wert verstimmt und geprüft wird, ob die Verstimmung um den vorgebbaren Wert als Offset oder Faktor in der Stellgröße des jeweiligen Reglers der Lambdaregelung abgebildet wird.

3. Verfahren nach Anspruch 2, **dadurch gekennzeichnet, dass** geprüft wird, ob die Differenz oder der Absolutwert der Differenz zwischen Verstimmung und Offset kleiner als die vorgebbare maximale Schwelle ist.

4. Verfahren nach Anspruch 2 oder 3, **dadurch gekennzeichnet, dass** der Wert von Lambda durch Variation der zylinderindividuellen Kraftstoffmessung verstimmt wird.

5. Verfahren nach einem der Ansprüche 2 bis 4, **gekennzeichnet durch** die Schritte:
Erkennung eines geeigneten Betriebsbereichs für die zylinderindividuelle Lambdaregelung;
Überwachung der Stellgrößen der einzelnen Lambdaregler und, falls eine oder mehrere Stellgrößen betragsmäßig ihre maximale Größe überschreitet, Durchführung der nachfolgenden Schritte;
Erkennung eines geeigneten Zeitpunktes zur Durchführung der nachfolgenden Schritte;
Zwischenspeicherung der Stellgrößen der einzelnen Lambdaregler;
Verstimmung des Wertes von Lambda wenigstens eines Zylinders um den vorgebbaren Wert;
Beobachtung der Stellgrößen der einzelnen Lambdaregler;
Feststellung, ob die Lambdaregler in der Lage sind, die Verstimmung des Wertes von Lambda auszugleichen oder nicht und im Falle, dass die Lambdaregler dazu in der Lage sind, Rücknahme der Verstimmung und Neuinitialisierung der einzelnen Lambdaregler mit den zwischengespeicherten Stellgrößen, andernfalls Ausgabe eines Fehlersignals.

6. Diagnosevorrichtung zur Durchführung des Verfahrens nach einem der vorhergehenden Ansprüche.

## Claims

1. Method for diagnosing the dynamic properties of a lambda probe which is used at least intermittently for cylinder-specific lambda control,
**characterized in that** at least one actuating variable of the lambda control is measured and compared with a predefinable maximum threshold and, in the event of an exceedance of the maximum threshold, the dynamic behaviour of the lambda probe is evaluated as being insufficient with regard to usability for the cylinder-specific lambda control.

2. Method according to Claim 1, **characterized in that** the value of lambda at least of one cylinder is detuned by a predefinable value and it is checked as to whether the detuning by the predefinable value is depicted as an offset or factor in the actuating variable of the respective controller of the lambda control.

3. Method according to Claim 2, **characterized in that** it is checked as to whether the difference or the absolute value of the difference between the detuning and the offset is smaller than the predefinable maximum threshold.

4. Method according to Claim 2 or 3, **characterized in that** the value of lambda is detuned by varying the cylinder-specific fuel metering.

5. Method according to one of Claims 2 to 4,
**characterized by** the steps:
detecting a suitable operating range for the cylinder-specific lambda control;
monitoring the actuating variables of the individual lambda controllers and, if one or more actuating variables exceed their maximum size in terms of magnitude, carrying out the following steps;
detecting a suitable time for carrying out the following steps;
buffering the actuating variables of the individual lambda controllers;
detuning the value of lambda at least of one cylinder by the predefinable value;
observing the actuating variables of the individual lambda controllers;
determining whether or not the lambda controllers are capable of compensating the detuning of the value of lambda and, in the event that the lambda controllers are capable of this, withdrawing the detuning and re-initializing the individual lambda controllers with the buffered actuating variables, and otherwise outputting a fault signal.

6. Diagnostic device for carrying out the method according to one of the preceding claims.

## Revendications

1. Procédé de diagnostic des propriétés dynamiques d'une sonde lambda utilisée au moins de temps en temps pour une régulation du coefficient lambda, individuellement par cylindre,
**caractérisé en ce qu'**
on saisit au moins une grandeur de réglage de la régulation du coefficient lambda et on compare cette grandeur à un seuil maximum prédéfini et en cas de dépassement du seuil maximum, on considère comme non suffisant le comportement dynamique de la sonde lambda pour l'utiliser pour une régulation du coefficient lambda individuel par cylindre.

2. Procédé selon la revendication 1,
**caractérisé en ce qu'**
on désaccorde d'une valeur prédéfinie la valeur du coefficient lambda d'au moins un cylindre et on vérifie si le désaccord correspondant à une valeur prédéfinie se traduit par un décalage ou comme facteur dans la grandeur de réglage du régulateur respectif de la régulation du coefficient lambda.

3. Procédé selon la revendication 2,
**caractérisé en ce qu'**
on vérifie si la différence ou la valeur absolue de la différence entre le désaccord et le décalage sont inférieures à un seuil maximum prédéfini.

4. Procédé selon la revendication 2 ou 3,
**caractérisé en ce qu'**
on désaccorde la valeur du coefficient lambda par variation de la mesure du carburant individuelle par cylindre.

5. Procédé selon l'une des revendications 2 à 4,
**caractérisé par** les étapes suivantes :
- reconnaissance d'une plage de fonctionnement appropriée pour la régulation du coefficient lambda individuel par cylindre,
- surveillance des grandeurs de réglage des différents régulateurs de coefficient lambda et si une ou plusieurs grandeurs de réglage dépassent en amplitude sa grandeur maximale, on exécute les étapes suivantes :
- reconnaissance d'un état de fonctionnement approprié pour mettre en oeuvre les étapes suivantes :
- stockage intermédiaire des grandeurs de réglage des différents régulateurs de coefficient lambda,
- désaccord de la valeur du coefficient lambda d'au moins un cylindre suivant une valeur prédéfinie,
- observation des grandeurs de réglage dans les différents régulateurs de coefficient lambda,
- détermination si les régulateurs de coefficient lambda sont en mesure de compenser le désaccord de la valeur du coefficient lambda ou non et au cas où les régulateurs du coefficient lambda le permettent, reprise du désaccord et réinitialisation des différents régulateurs de coefficient lambda avec les grandeurs de réglage mémorisées de façon intermédiaire et dans le cas contraire, émission d'un signal de défaut.

6. Dispositif de diagnostic pour la mise en oeuvre du procédé selon l'une des revendications précédentes.
